# FASCICULE DE BREVET EUROPEEN

(11) **EP 0 140 026 B1**
(45) Date de publication et mention de la délivrance du brevet: **14.06.1989**
(21) Numéro de dépôt: 84110373.2
(22) Date de dépôt: 31.08.1984
(51) Int. Cl.: B21B 45/02

(54) **Dispositif de refroidissement de produits métalliques laminés**
Vorrichtung zum Kühlen metallischer Walzprodukte
Device for cooling rolled metallic products

(30) Priorité: 12.09.1983 LU 84999
(43) Date de publication de la demande: 08.05.1985
(73) Titulaire: ARBED S.A., L-2930 Luxembourg (LU)
(72) Inventeur: Wagner, Fernand, L-4602 Niedercorn (LU); Fox, Marc, L-4909 Bascharage (LU); Hommel, Emile, L-4622 Obercorn (LU); Briol, Robert, B-6780 Messancy (BE)
(74) Mandataire: Freylinger, Ernest T.

(56) Documents cités:
- BE-A- 845 004
- DE-A- 2 263 755
- DE-A- 2 558 832
- FR-A- 2 338 749

## Description

La présente invention concerne un dispositif de refroidissement de produits métalliques, notamment de poutrelles, au cours du laminage.

Il est connu qu'on peut conférer des propriétés mécaniques particulières aux produits laminés en leur faisant subir un traitement thermique spécial en cours et/ou en fin de laminage. Un de ces traitements thermiques, décrit p.ex. dans le brevet BE 824 100, consiste à soumettre le produit en mouvement, après la dernière passe de laminage, à une trempe superficielle suivie d'un auto- revenu. Ce procédé de trempe suivi d'un auto- revenu est couramment utilisé dans le laminage de ronds à béton. Les tentatives d'appliquer le procédé à d'autres produits, tels que les poutrelles et les profilés, n'ont cependant jamais dépassé le stade d'essais au cours desquels il est apparu que la spécificité de ces produits nécessitait la mise au point d'un procédé spécial tenant compte de la forme géométrique des produits à traiter ainsi que des conditions dans lesquelles ceux-ci sont élaborés. Un tel procédé a récemment été décrit dans la demande de brevet BE 6/47803 déposée le 31 mars 1983. Dans ce procédé on contrôle la distance entre le produit et le dispositif de refroidissement, et on la module de manière à la garder égale ou du moins la plus proche possible d'une valeur prédéterminée, cette dernière pouvant être variable dans le temps. Dans une variante préférentielle, le contrôle de la distance est effectué de manière continue. Selon cette demande, on crée sur le pourtour de la section du produit métallique en mouvement, qui est dans le cas présent une poutrelle ou un profilé similaire, à la sortie de la dernière cage de laminage, un film d'eau maintenu en agitation par des jets d'eau laminaires provenant d'un certain nombre de caissons de refroidissement disposés autour du produit. Pour l'application correcte et efficace du procédé de refroidissement utilisé, les caissons doivent être aptes à épouser la forme de la surface de la poutrelle de façon à créer un film d'eau d'une épaisseur de 10 à 20 mm. La mise en oeuvre de ce procédé nécessite un équipement complexe et onéreux. D'un autre côté les nombreuses possibilités de traitement offertes par ce dispositif ne sont pas pleinement exploitables dans le cas de trains de laminage sur lesquels défilent des produits de sections très différentes.

D'après le brevet BE-A-845 004, on connaît un dispositif pour refroidir des profilés métalliques, comportant des gicleurs montés sur des caissons métalliques et projetant sur les profilés un mélange d'eau et d'air. Les différents caissons sont munis de moyens permettant de les déplacer.

La présente invention a comme but de proposer un dispositif simple et efficace qui évite les désavantages mentionnés ci-devant et qui est à même de soumettre des produits laminés du même type à une opération de trempe.

Ce but est atteint par le dispositif selon l'invention tel qu'il est caractérisé dans la revendication 1. Des variantes d'exécution préférentielles sont décrites dans les revendications dépendantes.

Etant donné que la section de la poutrelle peut fréquemment changer en cours de laminage on a prévu des caissons adaptables, capables de garantir la constance de l'épaisseur du film d'eau. D'autre part la suspension des caissons supérieurs comporte un système d'ouverture rapide pour permettre de faire passer une poutrelle dont la section a été accidentellement déformée, sans qu'il y ait endommagement.

L'invention est exposée ci-après plus en détail à l'aide de dessins qui se rapportent à un mode d'exécution possible.
La figure 1 représente une vue en élévation du dispositif de refroidissement selon l'invention.
La figure 2 montre une coupe selon la ligne II-II à travers le dispositif représenté en figure 1.
La figure 3 montre un caisson-barrage conforme à l'invention.
La figure 4 montre une vue de dessus d'une variante d'un caisson de refroidissement.

Sur les figures 1 et 2 on distingue la poutrelle 1 se déplacant sur le train de rouleaux 2 dans le sens indiqué par la flèche F ainsi que les caissons de refroidissement 3, 4 et 5 munis d'orifices sensiblement cylindriques et équidistants sur les faces en regard du produit à refroidir. Toutes les lignes d'orifices sont légèrement inclinées par rapport à l'axe de laminage afin de garantir un refroidissement régulier sur le contour des profils laminés. Les caissons de refroidissement extérieurs 5 sont montés sur les guides de sortie 6, mobiles dans le sens perpendiculaire au sens de déplacement des poutrelles. La hauteur de ces caissons doit dépasser le bord supérieur de la poutrelle 1. Il s'ensuit que l'eau déborde dans la chambre supérieure de la poutrelle refroidie par les caissons supérieurs 4. L'écartement de ces caissons 4 est réglable par les écrous 7. En cours de fonctionnement l'écartement des caissons est maintenu par les ressorts 8 conférant aux caissons une certaine flexibilité pour parer à d'éventuels mouvements de la section dans le sens transversal.

Une butée réglable 11 actionnée par un moteur 12 s'appuie contre un taquet 14 solidaire du bras 10 et permet un réglage en hauteur précis des caissons supérieurs 4. Les bras de suspension 10 pivotant dans le sens de déplacement des poutrelles assurent une certaine flexibilité dans le sens longitudinal, nécessaire pour éviter l'endommagement des caissons 4 dû à des défauts éventuels de l'âme et des ailes de la poutrelle, comme p. ex. des ondulations ou des soufflures. Les caissons peuvent en particulier s'éclipser complètement par actionnement du piston 9.

Les caissons de refroidissement inférieurs 3 sont prémontés en dehors du train, l'écartement étant ajusté par des entretoises 13 choisies en fonction de la hauteur de la poutrelle à laminer. Ayant la forme et la fonction d'un guide, les caissons inférieurs sont rigides et possèdent la solidité nécessaire pour résister à des chocs provoqués par des contacts intempestifs avec le produit. La mise en place des caissons inférieurs se fait lors du changement des cylindres de laminage, pour passer d'un profil à un autre.

Le centrage de la poutrelle sur la table de rouleau est assuré par trois paires de rouleaux de centrage, qui se trouvent à l'entrée, au milieu et à la sortie de la rampe de refroidissement. Pour éviter des déplacements transversaux du produit entre les trois ensembles de rouleaux de centrage, la longueur d'une rampe sera de préférence limitée à 8 m. Etant donné que pour des produits à section élevée on aura besoin de rampes plus longues pour avoir l'effet désiré, on installera plusieurs tronçons, chaque tronçon étant formé par les mêmes éléments que ceux représentés aux figures 1 et 2. On augmentera la vitesse de défilement pour des produits à section plus faible. Pour une installation comportant un tronçon de 6 m, les vitesses de défilement varient entre 0,5 et 4 m/s pour des poutrelles H, dont les dimensions sont comprises dans la gamme standard des poutrelles européennes et américaines avec hauteur d'âme de 200 à 1000 mm.

On constate qu'en cours de fonctionnement la chambre supérieurs de la poutrelle se remplit d'eau. Le film d'eau uniforme d'une épaisseur de 10 à 20 mm est interrompu entre les deux caissons 4 où se forme une colonne d'eau d'une hauteur égale à la moitié de la largeur d'aile de la poutrelle. Pour éviter cette discontinuité susceptible d'entraîner un refroidissement non uniforme on peut assembler les caissons 4 par des entretoises identiques à celles qui maintiennent la distance entre les caissons inférieurs 3. L'expérience a toutefois montré qu'on peut renoncer aux entretoises entre les caissons de refroidissement supérieurs, l'homogénéité du refroidissement n'étant pas affectée par l'accumulation d'eau dans la chambre supérieure. De même on a constaté que l'absence de jets laminaires sur les parties supérieures et inférieures de l'âme comprises entre les caissons 3 resp. 4 n'affecte pas les propriétés mécaniques visées par le traitement thermique envisagé, à condition que l'épaisseur totale des pièces intercalaires 13 resp. l'écartement des caissons 4 reste inférieure à 30% de la hauteur de l'âme. La dimension des caissons 3 et 4 n'est donc constante que pour une gamme restreinte de profils définie par les limites données ci-dessus. Pour augmenter l'écartement maximum permis de deux caissons, on peut leur donner une forme en créneaux (figure 4). Les 2 caissons d'une même paire possèdent des saillies qui se pénètrent mutuellement lorsque l'épaisseur totale des pièces intercalaires 13 respectivement l'écartement des caissons 4 est faible. Pour des épaisseurs plus importantes, le refroidissement de la partie centrale de l'âme diminue mais reste suffisant.

Pour éviter l'entraînement de l'eau accumulée dans la chambre supérieure et un refroidissement indésirable au-delà de la trempe superficielle, on ferme la chambre supérieure à l'aide d'un élément de barrage disposé à la sortie de la rampe de refroidissement. Un tel élément, qui comporte essentiellement un caisson métallique fermé 34 auquel est fixé un caisson aplati 32 muni de nombreux trous 33, est représenté sur la figure 3. Le système de suspension aboutissant au caisson fermé 34, tout comme des conduits d'amenée d'air aboutissant au caisson aplati 32 n'ont pas été représentés.

En marche, des jets d'air, inclinés dans le sens opposé au sens de défilement de la poutrelle, sortent sous pression élevée des trous 33 et sont projetés contre la poutrelle 1. Ils agissent en quelque sorte comme un joint pneumatique et empêchent l'eau de refroidissement d'être entraînée par la poutrelle. L'élément de barrage doit évidemment être changé pour chaque type de poutrelle. Il est bien évident qu'au lieu d'utiliser de l'air pour empêcher l'eau d'être entraînée par les poutrelles, on peut envisager d'utiliser d'autres fluides bon marché. Pareillement, au lieu de munir le caisson métallique 32 de trous, on peut penser à employer une multitude de tuyères d'éjection, conférant aux jets les formes les plus diverses.

## Revendications

1. Dispositif pour le refroidissement de poutrelles, comportant des rouleaux de guidage horizontal (2) sur lesquels s'appuient les ailes de la poutrelle (1), des rouleaux de guidage vertical, ainsi que des caissons de refroidissement (3, 4, 5) munis d'orifices débitant un liquide de refroidissement, les caissons (5) servant à refroidir les faces extérieures des ailes ayant une hauteur totale au moins égale à celle des ailes et les caissons (3, 4) servant à refroidir les faces intérieures des ailes ayant leurs côtés verticaux qui couvrent pratiquement toute la surface intérieure des ailes, caractérisé
- en ce que lesdits caissons (3, 4, 5) sont munis d'orifices équidistants débitant de l'eau sur les faces en regard de la poutrelle (1);
- en ce que les caissons (3, 4) servant à refroidir les faces intérieures des ailes ainsi que l'âme couvrent ensemble au moins 70% de la surface de l'âme;
-en ce que les caissons (4) de refroidissement des faces intérieures des ailes, ainsi que de la face supérieure de l'âme, sont montés sous des bras (10) capables de pivoter dans les sens de déplacement des poutrelles (1) et
- en ce qu'un élément de barrage, comportant au moins un caisson métallique (32) relié à une source de fluide sous pression et muni d'ouvertures (33) en regard des faces de la poutrelle, est disposé à la sortie du dispositif de refroidissement, ledit élément de barrage avant des dimensions transversales qui lui permettent de se loger dans la chambre supérieure de la poutrelle (1).

2. Dispositif selon la revendication 1, caractérisé en ce que lesdits côtés horizontaux des caissons (3,4) servant à refroidir l'âme, possèdent des créneaux, munis d'orifices, disposés de manière à ce que deux caissons d'une même paire puissent s'interpénétrer.

3. Dispositif selon la revendication 1, caractérisé en ce que l'écartement des caissons (4) de refroidissement des faces intérieures des ailes, ainsi que de la face supérieure de l'âme, est réglé à l'aide d'écrous (7) et est maintenu par des ressorts (8).

4. Dispositif selon la revendication 1, caractérisé en ce que les caissons de refroidissement des faces intérieures des ailes, ainsi que de la face intérieure de l'âme, sont séparés par des pièces intercalaires (13).

5. Dispositif selon la revendication 1, caractérisé en ce que les bras (10) peuvent pivoter sous l'action d'un vérin (9).

6. Dispositif selon la revendication 1, caractérisé en ce que l'inclinaison des bras (10) est ajustable à l'aide d'une butée (11), qui s'appuie contre un taquet (14).

## Claims

1. Apparatus for cooling beams, comprising horizontal roller guides (2) on which lean the flanges of the beam (1), vertical roller guides, as well as cooling boxes (3, 4, 5) provided with orifices dispensing a cooling liquid, the boxes (5) which are used for cooling the outer surfaces of the flanges having a total height being at least equal to the height of the flanges and the boxes (3, 4) which are used for cooling the inner surfaces of the flanges having side walls which extend nearly over the whole inner surface of the flanges, characterized
- in that the said boxes (3,4,5) are provided with equally spaced orifices dispensing water through the walls facing the beam (1);
- in that the boxes (3, 4) used for cooling the inner surfaces of the flanges as well as the web account together for at least 70% of the web surface;
- in that the boxes (4) for cooling the inner surfaces of the flanges as well as the upper surface of the web are mounted below arms (10) which can pivot in the direction of the transport of the beams (1) and
- in that a damming element, comprising at least one metallic box (32), which is connected to a pressure fluid source and which is provided with openings (33) opposite to the surfaces of the beam, is located at the outlet of the cooling device, this damming element having a cross section which is such that it can be fitted into the upper chamber of the beam (1).

2. Apparatus according to claim 1, characterized in that the said horizontal walls of the boxes (3, 4) used for cooling the web are provided with crenels, which bear orifices and which are arranged in such a way that two boxes of a same pair can interpenetrate one another.

3. Apparatus according to claim 1, characterized in that the spacing between the cooling boxes (4) for the inner surfaces of the flanges and the upper surface of the web is adjusted with the help of the screws (7) and is maintained by springs (8).

4. Apparatus according to claim 1, characterized in that the cooling boxes facing the inner surfaces of the flanges as well as the lower surface of the web are kept apart by spacer plates (13).

5. Apparatus according to claim 1, characterized in that the arms (10) can pivot with the help of a piston (9).

6. Apparatus according to claim 1, characterized in that the inclination of the arms (10) can be adjusted with the help of an abutment (11) which leans against a stop-block (14).

## Patentansprüche

1. Vorrichtung zum Abkühlen von Trägern, begreifend horizontale Führungsrollen (2) auf welchen die Flanschen der Träger aufruhen, vertikale Führungsrollen, sowie Kühlkästen (3, 4, 5), welche mit Öffnungen zum Versprühen von Kühlflüssigkeit versehen sind, wobei die Kästen (5), die zur Kühlung der äußeren Flächen der Flanschen dienen, eine Gesamthöhe aufweisen, welche wenigstens so groß ist wie die Höhe der Flanschen und die Kästen (3, 4), welche zur Kühlung der inneren Flächen der Flanschen dienen, vertikale Seitenwände aufweisen, welche praktisch die ganze innere Fläche der Flanschen überdecken, dadurch gekennzeichnet, daß
- die besagten Kästen (3, 4, 5) mit in gleichen Abständen angeordneten Öffnungen versehen sind, welche Wasser gegen die ihnen gegenüber liegenden Flächen des Trägers versprühen;
- die Kästen (3, 4), welche zur Kühlung der inneren Flächen der Flanschen, sowie des Steges dienen, zusammen wenigstens 70% der Fläche des Steges überdecken;
- die Kästen (4), welche zur Kühlung der inneren Flächen der Flanschen, sowie der oberen Fläche des Steges dienen, auf der Unterseite von Armen (10) angebracht sind, welche in der Fortbewegungsrichtung der Träger ausschwenken können; und
-ein Stauelement, das wenigstens einen metallischen Kasten (32) begreift, welcher an eine Quelle mit einem Druckmedium angeschlossen ist und gegenüber den Flächen des Trägers Öffnungen (33) aufweist, an der Austrittsseite der Kühleinrichtung angeordnet ist, wobei das besagte Stauelement Querdimensionen aufweist, welche die Anordnung in der oberen Kammer des Trägers (1) erlauben.

2. Vorrichtung nach dem Anspruch 1, dadurch gekennzeichnet, daß die besagten horizontalen Seiten der Kästen (3, 4) zur Kühlung des Steges Zinnen aufweisen, welche mit Öffnungen versehen sind und so angeordnet sind, daß zwei Kästen eines selben Paares ineinander greifen können.

3. Vorrichtung nach dem Anspruch 1, dadurch gekennzeichnet, daß der Abstand zwischen den Kühlkästen (4) und den inneren Flächen der Flanschen, sowie der oberen Seite des Steges, mit Hilfe von Stellmuttern (7) eingestellt und mittels Federn (8) gehalten wird.

4. Vorrichtung nach dem Anspruch 1, dadurch gekennzeichnet, daß die Kühlkästen der inneren Flächen der Flanschen, sowie der unteren Seite des Steges durch Zwischenstücke (13) voneinander getrennt sind.

5. Vorrichtung nach dem Anspruch 1, dadurch gekennzeichnet, daß die Arme (10) unter der Einwirkung einer Pumpe (9) ausschwenken können.

6. Vorrichtung nach dem Anspruch 1, dadurch gekennzeichnet, daß die Neigung der Arme (10) einstellbar ist mit Hilfe eines Anschlages (11), welcher sich gegen den Balken (14) abstützt.
